# EUROPÄISCHE PATENTSCHRIFT

(11) **EP 3 660 217 B1**
(45) Veröffentlichungstag und Bekanntmachung des Hinweises auf die Patenterteilung: **28.10.2020**
(21) Anmeldenummer: 19208386.3
(22) Anmeldetag: 11.11.2019
(51) Int. Cl.: E01D 15/127

(54) **ADAPTER FÜR DEN AUSLEGER EINES FAHRZEUGS ZUM AUFNEHMEN, TRANSPORTIEREN UND ABLEGEN EINER BRÜCKE BZW. EINES BRÜCKENELEMENTS**
ADAPTER FOR THE BOOM OF A VEHICLE FOR RECEIVING, TRANSPORTING AND LAYING A BRIDGE OR A BRIDGE ELEMENT
ADAPTATEUR POUR POUTRE DANS UN VÉHICULE DESTINÉ À LA RÉCEPTION, AU TRANSPORT ET AU DÉPÔT D'UN PONT OU D'UN ÉLÉMENT DE PONT

(30) Priorität: 29.11.2018 DE 102018130235
(43) Veröffentlichungstag der Anmeldung: 03.06.2020
(73) Patentinhaber: FFG Flensburger Fahrzeugbau Gesellschaft mbH, 24939 Flensburg (DE)
(72) Erfinder: Kamper, Jörg, 22523 Hamburg (DE); Möller, Michael, 24955 Harrislee (DE)
(74) Vertreter: Lobemeier, Martin Landolf

(56) Entgegenhaltungen:
- WO-A1-90/05215
- DE-A1- 3 517 724
- GB-A- 2 196 674

## Beschreibung

Die Erfindung betrifft einen Adapter für den Ausleger eines Fahrzeugs zum Aufnehmen, Transportieren und Ablegen eines Brückenelements, wobei das Brückenelement zwei parallel zueinander beabstandet angeordnete, eine Fahrzeugspur ausbildende Träger, jeweils eine an der dem anderen Träger zugewandten Seite eines Trägers angeordnete Laufschiene zur Aufnahme von Rollen einer das Brückenelement horizontal verschiebenden Vorschubeinrichtung, und jeweils einen an jedem Träger angeordneten, sich entlang der jeweiligen Laufschiene erstreckenden Triebstock, der jeweils aus einer Mehrzahl von in einer Reihe angeordneten, einseitig mit einem Träger verbundenen Bolzen gebildet und zum Eingriff mit einem Antriebsritzel der Vorschubeinrichtung eingerichtet ist, aufweist.

Insbesondere betrifft die Erfindung einen Adapter zum Verlegen einer (Panzer-) Schnellbrücke, wie sie beispielsweise aus der DE 35 17 724 A1 und der WO 90/05215 A bekannt ist.

Schnellbrücken und insbesondere Panzerschnellbrücken haben sich in unwegsamem Gelände zum Überqueren von Schluchten und/oder Gewässern bewährt. Speziell haben sich Panzerschnellbrücken bewährt, die vom allgemein als Brückenlegepanzer "Biber" oder "Leguan" bezeichneten Verlegefahrzeug verwendet werden können.

Dabei weist die für den Brückenlegepanzer vorgesehene Brücke zwei parallel zueinander beabstandet angeordnete, eine Fahrzeugspur ausbildende Träger auf, die mittels Querstreben miteinander verbunden sind. Jeweils an der dem anderen Träger zugewandten Seite eines Trägers, also auf der Innenseite jedes Trägers, sind eine Laufschiene und ein sich darüber entlang der Laufschiene erstreckender Triebstock, auch als Leiterverzahnung bezeichnet, angeordnet. In die Laufschiene greifen am Arm des am Verlegepanzer angeordneten Auslegers angeordnete Rollen ein, wohingegen der Triebstock aus einer Mehrzahl von linear angeordneten, einseitig mit dem jeweiligen Träger verbundenen Bolzen gebildet ist, die mit einem am Arm des Auslegers angeordneten Antriebsritzel im Eingriff sind.

Der Vorteil dieses Systems besteht darin, dass die zum Transport auf dem Brückenlegepanzer angeordnete Brücke im Wesentlichen horizontal ausgeschoben werden und daher im Gegensatz zu anderen Systemen zu einer deutlich niedrigeren Silhouette führt.

Nachteilig an dem System ist jedoch, dass die an den Brückenlegepanzer angepassten Brücken auch nur durch diese Art Brückenlegepanzer verlegt und auch wieder aufgenommen werden können. Ist ein Brückenlegepanzer dieser Art also defekt, so wird zum Aufnehmen einer verlegten Brücke oder eines entsprechenden Brückenelements ein weiteres Fahrzeug derselben Art benötigt.

Aufgabe der Erfindung ist es daher, andere Fahrzeuge als den Brückenlegepanzer mit einfachen Mitteln derart auszustatten, dass auch diese die an den Brückenlegepanzer angepassten Brückenelemente aufnehmen, transportieren und ablegen können.

Diese Aufgabe wird erfindungsgemäß durch den Adapter mit den Merkmalen von Anspruch 1 und das Fahrzeug mit den Merkmalen von Anspruch 9 gelöst. Die Unteransprüche geben jeweils vorteilhafte Ausgestaltungen der Erfindung wieder.

Grundgedanke der Erfindung ist es, einen Adapter für einen Ausleger aufweisende Fahrzeuge bereitzustellen, mit dem an den Brückenlegepanzer "Biber" angepasste Brücken und Brückenelemente gegriffen und transportiert werden können.

Erfindungsgemäß wird entsprechend ein Adapter für den Ausleger eines Fahrzeugs zum Aufnehmen, Transportieren und Ablegen eines Brückenelements bereitgestellt, das zwei parallel zueinander beabstandet angeordnete, eine Fahrzeugspur ausbildende Träger, jeweils eine an der dem anderen Träger zugewandten Seite eines Trägers angeordnete Laufschiene zur Aufnahme von Rollen einer das Brückenelement horizontal verschiebenden Vorschubeinrichtung, und jeweils einen an jedem Träger angeordneten, sich entlang der jeweiligen Laufschiene erstreckenden Triebstock, der jeweils aus einer Mehrzahl von in einer Reihe angeordneten, einseitig mit einem Träger verbundenen Bolzen gebildet und zum Eingriff mit einem Antriebsritzel der Vorschubeinrichtung eingerichtet ist, aufweist. Der Adapter zeichnet sich dadurch aus, dass wenigstens zwei in entgegengesetzte Richtungen verschieblich eingerichtete Klemmeinrichtungen mit jeweils einem in eine Laufschiene eines der Träger einsetzbaren ersten Abschnitt und einem eine Mehrzahl von Ausnehmungen zur Aufnahme der freien Enden einer vorbestimmten Anzahl von Bolzen des Triebstocks desselben Trägers aufweisenden zweiten Abschnitt vorgesehen sind.

Der Adapter kann entweder als fester Bestandteil eines Auslegers ausgebildet sein oder einen Anschluss zum Befestigen an den Arm eines Auslegers, insbesondere an das freie Ende eines Auslegerarms aufweisen. Bei dem Ausleger handelt es sich insbesondere um einen Baggerarm.

Bevorzugt sind die Klemmeinrichtungen spiegelbildsymmetrisch zueinander angeordnet, sodass ein passgenaues Einsetzen der Klemmeinrichtungen bei exakter Ausrichtung des Adapters relativ zur Brücke erfolgen kann.

Die Klemmeinrichtungen sind bevorzugt durch wenigstens einen hydraulischen Aktor verschieblich eingerichtet. Besonders bevorzugt ist jedoch vorgesehen, dass jeder Klemmeinrichtung ein einziger hydraulischer Aktor, beispielsweise ein Hydraulikzylinder, zugeordnet ist.

Um eine exakte Führung der Klemmeinrichtungen und deren Stabilität zu gewährleisten sind weiter bevorzugt Führungselemente vorgesehen, die die Klemmeinrichtungen führen und stabilisieren.

Ebenso ist es vorteilhaft, in einer Ausnehmung wenigstens einer Klemmeinrichtung einen Sensor zum Sensieren eines in die Ausnehmung eingesetzten Triebstockbolzen vorzusehen. Dieser Sensor kann im einfachsten Fall ein insbesondere federbelasteter Indikatorstift sein, der beim Einsetzen eines Bolzens des Triebstocks in eine Ausnehmung verdrängt und auf der dem Bolzen gegenüberliegenden Seite der Ausnehmung aus dem zweiten Abschnitt der Klemmeinrichtung austritt und so ein optisches Anzeigemittel für das korrekte Einsetzen der Klemmeinrichtung am Brückenelement ausbildet. Es versteht sich, dass der Sensor als elektronisches Sensierelement ausgebildet sein kann.

Weiter ist bevorzugt vorgesehen, dass je wenigstens zwei zur Verbindung mit je einem Träger eingerichtete Klemmeinrichtungen vorgesehen sind, wobei die einem Träger zugeordneten Klemmeinrichtungen mittels einem einen Bogen bildenden Rahmen verbunden sind. Insbesondere ist der Rahmen dabei V-förmig ausgebildet und die Klemmeinrichtungen jeweils an den freien Enden der Schenkel des V-förmigen Rahmens angeordnet. Durch diese besondere Ausgestaltung ist es möglich, den Adapter in Bereichen des Brückenelements anzuordnen, in denen eine die Träger miteinander verbindende Querstrebe vorgesehen ist. Die Querstrebe wird in diesem Fall in der bogenförmigen Ausnehmung des Rahmens angeordnet, wobei die Klemmeinrichtungen vor und hinter der Querstrebe zum Liegen kommen.

Der Adapter weist weiter bevorzugt eine Schnellwechselvorrichtung zur Kupplung mit einem Ausleger eines Fahrzeugs auf. Besonders bevorzugt weist die Schnellwechselvorrichtung auch eine Schlauchschnellkupplung auf, sodass eine mechanische Verbindung und auch eine Verbindung der hydraulischen Komponenten von Fahrzeug und Adapter in einem Schritt miteinander verbunden werden können.

Schließlich wird auch ein Fahrzeug mit einem Ausleger und einem daran befestigten Adapter nach der Erfindung beansprucht. Bei dem Fahrzeug handelt es sich insbesondere um ein militärisches Fahrzeug. Speziell handelt es sich bei dem Fahrzeug um ein Pionierfahrzeug, beispielsweise um einen Panzer.

Die Erfindung wird im Folgenden anhand eines in den beigefügten Zeichnungen dargestellten, besonders bevorzugt ausgestalteten Ausführungsbeispiels näher erläutert. Es zeigen:
- Fig. 1: eine perspektivische Ansicht eines besonders bevorzugt ausgestalteten Adapters nach der Erfindung;
- Fig. 2: (A) eine Seitenansicht des Adapters aus Fig. 1 und (B) eine geschnittene Ansicht des Adapters entlang der in Fig. 2A dargestellten Linie A-A;
- Fig. 3: eine geschnittene Ansicht des Adapters der in Fig. 2 A dargestellten Linie B-B;
- Fig. 4: eine perspektivische Ansicht eines innerhalb eines Brückenelements angeordneten, besonders bevorzugt ausgestalteten Adapter0s; und
- Fig. 5: eine perspektivische Ansicht eines besonders bevorzugt ausgestalteten Fahrzeugs mit einem am Ausleger des Fahrzeugs befestigten Brückenelement in einer Ablage-/Aufnahmesituation (A) und in einer bevorzugt eingenommenen Transportsituation (B).

Fig. 1 zeigt eine perspektivische Ansicht eines besonders bevorzugt ausgestalteten Adapters nach der Erfindung.

Insbesondere zeigt Fig. 1 einen besonders bevorzugt ausgestalteten Adapter 10, der einen V-förmig ausgebildeten Rahmen 80 aufweist, an dessen freien Enden zu beiden Längsseiten des Rahmens 80 jeweils eine Klemmeinrichtung 20 angeordnet ist. Die Klemmeinrichtungen 20 weisen einen vorspringenden ersten Abschnitt 30 und einen hinter dem ersten Abschnitt 30 zurückbleibenden zweiten Abschnitt 40 auf. Der erste Abschnitt 30 ist so eingerichtet, dass dieser in eine Laufschiene eines der Träger des Brückenelements eingesetzt werden kann. Der zweite Abschnitt 40 weist hingegen eine Mehrzahl von linear angeordneten Ausnehmungen 50 auf, die komplementär zu den Bolzen des Triebstocks des Brückenelements und zur Aufnahme der freien Enden einer vorbestimmten Anzahl von Bolzen des Triebstocks eingerichtet sind. Der erste Abschnitt 30 und der zweite Abschnitt 40 einer Klemmeinrichtung 20 sind dabei in dieselbe Richtung ausgerichtet.

Weiterhin ist die Klemmeinrichtungen 20 beim Verschiebevorgang führende Führungselemente 70 zu erkennen, die ein geführtes Verschieben der Klemmeinrichtungen 20 und damit ein im Hinblick auf die Bolzen des Triebstocks passgenaues Zuführen der Klemmeinrichtungen 20 an das Brückenelement ermöglichen.

Der Rahmen 80 ist derart ausgebildet, dass eine am Brückenelement zwischen den Trägern angeordnete, die Träger miteinander verbindende Querstrebe Platz zwischen den Schenkeln des Rahmens 80 findet, sodass die freien Enden des Rahmens 80 und damit die Klemmeinrichtungen 20 vor und hinter einer solchen Querstrebe ungehindert zum Liegen kommen können.

Schließlich weist der Rahmen 80 auch eine Schnellwechselvorrichtung 90 zur Kupplung mit dem Ausleger eines Fahrzeugs auf. Diese Schnellwechselvorrichtung 90 weist auch eine Schlauchschnellkupplung zum Verbinden der hydraulischen Komponenten von Fahrzeug und Adapter auf.

Fig. 2 zeigt den zuvor beschriebenen Adapter nochmals in einer Seitenansicht (A) und in einer der in Fig. 2A dargestellten Linie A-A geschnittenen Ansicht (B).

Neben den bereits beschriebenen Komponenten ist ersichtlich, dass jeder Klemmeinrichtung 20 ein hydraulischer Aktor 60 zugeordnet ist, sodass jede Klemmeinrichtung 20 einzeln verstellt werden kann. Bevorzugt ist jedoch eine Steuerung vorgesehen, die ein geregeltes und insbesondere synchrones Verschieben der Klemmeinrichtungen 20 gemeinsam bewirkt.

Darüber hinaus ist ersichtlich, dass in je einer Ausnehmung 50 einer Klemmeinrichtung 20 ein als Indikatorstift ausgebildeter Sensor 55 eingesetzt ist, der dem Fahrzeugführer bzw. Bediener des Baggerarms das korrekte Einsetzen der Bolzen 150 des Triebstocks 140 in die Ausnehmungen 50 des zweiten Abschnitts 40 der Klemmeinrichtung 20 anzeigt.

Fig. 3 zeigt eine geschnittene Ansicht des Adapters der in Fig. 2 A dargestellten Linie B-B, bei der sich die Klemmeinrichtungen 20 an den beiden Längsseiten des Adapters 10 in ausgefahrenem Zustand befinden.

Weiter zeigt Fig. 4 eine perspektivische Ansicht eines innerhalb eines Brückenelements angeordneten, besonders bevorzugt ausgestalteten Adapters. Das Brückenelement 100 weist zwei Träger 110, 120 auf, die parallel zueinander und voneinander entsprechend der Spurbreite der Fahrzeuge, die die Brücke benutzen sollen, beabstandet angeordnet sind. Die Träger 110, 120 sind mittels einer Mehrzahl von (nicht dargestellten) Querstreben miteinander verbunden (vgl. Fig. 5).

Die Träger 110, 120 weisen jeweils auf der Innenseite des Brückenelements 100, also jeweils an der dem anderen Träger 120, 110 zugewandten Seite eines Trägers 110, 120, eine Laufschiene 130 zur Aufnahme von Rollen einer das Brückenelement 100 horizontal verschiebenden Vorschubeinrichtung, und einen oberhalb der Laufschiene 130 angeordneten, sich entlang dieser erstreckenden Triebstock 140 auf, wobei der Triebstock aus einer Mehrzahl von in einer Reihe angeordneten, einseitig mit einem der Träger 110, 120 verbundenen Bolzen 150 gebildet und zum Eingriff mit einem Antriebsritzel der Vorschubeinrichtung eingerichtet ist.

Abweichend von der ursprünglich angedachten Funktion der Laufschiene 130 und des Triebstocks 140 werden diese nun verwendet, um den Adapter 10 an dem Brückenelement 100 derart zu arretieren, dass das Brückenelement 100 mittels des Adapters 10 angehoben und transportiert bzw. verlegt werden kann.

Hierbei ist zum besseren Verständnis der Erfindung zu erkennen, dass die in Fig. 4 auf der im Bild linken Seite angeordneten Klemmeinrichtungen 20 mit der Laufschiene 130 und den Bolzen 150 des Triebstocks 140 im Eingriff sind. Der auf der den Bolzen 150 des Triebstocks 140 gegenüberliegend aus den Ausnehmungen 50 der Klemmeinrichtung ausgetretene Indikatorstift 55 zeigt das korrekte Einsetzen der Klemmeinrichtung 20 am Brückenelement 100 an. Die auf der im Bild rechten Seite angeordneten Klemmeinrichtungen 20 hingegen sind noch eingefahren, können aber bei einer durch den hydraulischen Aktor 60 vermittelten Verschiebung ebenfalls mit der Laufschiene 130 und dem Triebstock 140 in Eingriff gebracht werden.

Schließlich zeigt Fig. 5 eine perspektivische Ansicht eines besonders bevorzugt ausgestalteten Fahrzeugs mit einem am Ausleger des Fahrzeugs befestigten Brückenelement in einer Ablage-/Aufnahmesituation (A) und in einer bevorzugt eingenommenen Transportsituation (B).

Das als Panzer ausgebildete Fahrzeug 200 weist einen Ausleger 210 mit dem daran mittels der Schnellwechselvorrichtung befestigten Adapters 10 auf. Der Adapter 10 ist mittels der Klemmeinrichtungen 20 mit dem Brückenelement 100 verbunden und überspannt eine Querstrebe 160, sodass die Klemmeinrichtungen 20 vor und hinter der Querstrebe 160 zum Liegen kommen. Der Adapter 10 kann also an dem Brückenelement 100 mittig positioniert werden, ohne dass eine mittig angeordnete Querstrebe 160 hinderlich wäre.

In der Transportsituation ist die Brücke umgedreht auf dem Fahrzeug 200 abgelegt, aber weiterhin mit dem Adapter 10 verbunden.

Durch die Erfindung ist es mit einfachen Mitteln und ohne Konstruktion eines komplizierten Verlegemechanismus ermöglicht, weitere Fahrzeuge so auszustatten, dass auch diese eine an sich an den Brückenlegepanzer "Biber" angepasste Brücke oder dessen Elemente aufnehmen und transportieren können.

## Patentansprüche

1. Adapter (10) für den Ausleger (210) eines Fahrzeugs (200) zum Aufnehmen, Transportieren und Ablegen eines Brückenelements (100), wobei das Brückenelement (100)
- zwei parallel zueinander beabstandet angeordnete, eine Fahrzeugspur ausbildende Träger (110, 120),
- jeweils eine an der dem anderen Träger (120, 110) zugewandten Seite eines Trägers (110, 120) angeordnete Laufschiene (130) zur Aufnahme von Rollen einer das Brückenelement (100) horizontal verschiebenden Vorschubeinrichtung, und
- jeweils einen an jedem Träger (110, 120) angeordneten, sich entlang der jeweiligen Laufschiene (130) erstreckenden Triebstock (140), der jeweils aus einer Mehrzahl von in einer Reihe angeordneten, einseitig mit einem Träger (110, 120) verbundenen Bolzen (150) gebildet und zum Eingriff mit einem Antriebsritzel der Vorschubeinrichtung eingerichtet ist,
aufweist,
**gekennzeichnet durch**
wenigstens zwei in entgegengesetzte Richtungen verschieblich eingerichtete Klemmeinrichtungen (20) mit jeweils einem in eine Laufschiene (130) eines der Träger (110, 120) einsetzbaren ersten Abschnitt (30) und einem eine Mehrzahl von Ausnehmungen (50) zur Aufnahme der freien Enden einer vorbestimmten Anzahl von Bolzen (150) des Triebstocks (140) desselben Trägers (110, 120) aufweisenden zweiten Abschnitt (40).

2. Adapter (10) nach Anspruch 1, **dadurch gekennzeichnet, dass** die Klemmeinrichtungen (20) spiegelbildsymmetrisch zueinander angeordnet sind.

3. Adapter (10) nach einem der vorhergehenden Ansprüche, **gekennzeichnet durch** wenigstens einen hydraulischen Aktor (60) zum Verschieben der Klemmeinrichtungen (20).

4. Adapter (10) nach einem der vorhergehenden Ansprüche, **gekennzeichnet durch** die Klemmeinrichtungen (20) beim Verschiebevorgang führende Führungselemente (70).

5. Adapter (10) nach einem der vorhergehenden Ansprüche, **gekennzeichnet durch** einen in wenigstens einer der Ausnehmungen (50) wenigstens einer der Klemmeinrichtungen (20) angeordneten Sensor (55) zum Sensieren eines in diese Ausnehmung (50) eingesetzten Triebstockbolzen (150).

6. Adapter (10) nach einem der vorhergehenden Ansprüche, **gekennzeichnet durch** je wenigstens zwei zur Verbindung mit je einem Träger (110, 120) eingerichtete Klemmeinrichtungen (20), wobei die einem Träger (110, 120) zugeordneten Klemmeinrichtungen (20) mittels einem einen Bogen bildenden Rahmen (80) verbunden sind.

7. Adapter (10) nach Anspruch 6, **dadurch gekennzeichnet, dass** der Rahmen (80) V-förmig ausgebildet ist, wobei die Klemmeinrichtungen (20) jeweils an den freien Enden der Schenkel des V-förmigen Rahmens (80) angeordnet sind.

8. Adapter (10) nach einem der vorhergehenden Ansprüche, **gekennzeichnet durch** eine Schnellwechselvorrichtung (90) zur Kupplung mit dem Ausleger (210) des Fahrzeugs (200).

9. Fahrzeug (200) mit einem Ausleger (210) und einem daran befestigten Adapter (10) nach einem der vorhergehenden Ansprüche.

10. Fahrzeug (200) nach Anspruch 9, **dadurch gekennzeichnet, dass** das Fahrzeug (200) ein Panzer ist.

## Claims

1. Adapter (10) for the boom (210) of a vehicle (200) for receiving, transporting and depositing a bridge element (100), wherein the bridge element (100) comprises
- two parallel spaced-apart carriers (110, 120) forming a vehicle track,
- a running rail (130) arranged at each side of a carrier (110, 120) facing the other carrier (120, 110) for receiving rollers of a feed device horizontally shifting the bridge element (100), and
- a drive block (140) arranged at each carrier (110, 120) extending along the respective running rail (130), which in each case is formed from a plurality of bolts (150) arranged in a row and connected on one side to the carrier (110, 120) and set up for engagement with a drive pinion of the feed device,
**characterized by**
at least two clamping devices (20) which are set up so as to be shiftable in opposite directions each having a first section (30) insertable into the running rail (130) of the carriers (110), 120) and a second section (40) having a plurality of recesses (50) for receiving the free ends of a predetermined number of bolts (150) of the drive block (140) of the same carrier (110, 120).

2. Adapter (10) according to claim 1, **characterised in that** the clamping devices (20) are arranged mirror-symmetrically to one another.

3. Adapter (10) according to one of the preceding claims, **characterised by** at least one hydraulic actuator (60) for shifting the clamping devices (20).

4. Adapter (10) according to one of the preceding claims, **characterised by** guide elements (70) guiding the clamping devices (20) during the shifting process.

5. Adapter (10) according to one of the preceding claims, **characterised by** a sensor (55) arranged in at least one of the recesses (50) of at least one of the clamping devices (20) for sensing a drive block bolt (150) inserted into this recess (50).

6. Adaptor (10) according to one of the preceding claims, **characterised by** at least two clamping devices (20) each adapted for connection to a carrier (110, 120), the clamping devices (20) associated with a carrier (110, 120) being connected by means of a frame (80) forming an arc.

7. Adapter (10) according to claim 6, **characterised in that** the frame (80) is V-shaped, wherein the clamping devices (20) are arranged at the free ends of the legs of the V-shaped frame (80).

8. Adaptor (10) according to one of the preceding claims, **characterised by** a quick-change device (90) for coupling to the boom (210) of the vehicle (200)

9. Vehicle (200) with a boom (210) and an adapter (10) attached to it according to one of the previous claims.

10. Vehicle (200) according to claim 9, **characterized in that** the vehicle (200) is a tank.

## Revendications

1. Adaptateur (10) destiné à la flèche (210) d'un véhicule (200), lequel adaptateur permet la réception, le transport et le dépôt d'un élément de pont (100), l'élément de pont (100) présentant
- deux supports (110, 120) espacés l'un de l'autre de façon parallèle et formant une voie de véhicule,
- respectivement un rail de roulement (130) disposé sur le côté d'un support (110, 120) faisant face à l'autre support (120, 110) et permettant la réception de rouleaux d'un dispositif d'avance qui déplace l'élément de pont (100) horizontalement, et
- respectivement un fuseau (140) disposé sur chaque support (110, 120) et s'étendant le long du rail de roulement (130) respectif, lequel fuseau est formé respectivement d'une pluralité de boulons (150) disposés en série et reliés unilatéralement à un support (110, 120) et est conçu pour venir en prise avec un pignon d'entraînement du dispositif d'avance,
**caractérisé par**
au moins deux dispositifs de serrage (20) conçus pour être déplaçables dans des directions opposées, lesquels dispositifs de serrage comportent respectivement une première section (30) pouvant être insérée dans un rail de roulement (130) de l'un des supports (110, 120) et une seconde section (40) présentant une pluralité d'évidements (50) permettant la réception des extrémités libres d'un nombre prédéterminé de boulons (150) du fuseau (140) dudit support (110, 120).

2. Adaptateur (10) selon la revendication 1, **caractérisé en ce que** les dispositifs de serrage (20) sont disposés en symétrie d'image miroir l'un par rapport à l'autre.

3. Adaptateur (10) selon l'une des revendications précédentes, **caractérisé par** au moins un actionneur hydraulique (60) permettant le déplacement des dispositifs de serrage (20).

4. Adaptateur (10) selon l'une des revendications précédentes, **caractérisé par** des éléments de guidage (70) qui guident les dispositifs de serrage (20) lors du processus de déplacement.

5. Adaptateur (10) selon l'une des revendications précédentes, **caractérisé par** un détecteur (55) disposé dans au moins l'un des évidements (50) d'au moins l'un des dispositifs de serrage (20), lequel détecteur permet la détection d'un boulon de fuseau (150) inséré dans cet évidement (50).

6. Adaptateur (10) selon l'une des revendications précédentes, **caractérisé par** respectivement au moins deux dispositifs de serrage (20) conçus pour être reliés respectivement à un support (110, 120), les dispositifs de serrage (20) associés à un support (110, 120) étant reliés au moyen d'un cadre (80) formant un arc.

7. Adaptateur (10) selon la revendication 6, **caractérisé en ce que** le cadre (80) est en forme de V, les dispositifs de serrage (20) étant disposés respectivement aux extrémités libres des pieds du cadre (80) en forme de V.

8. Adaptateur (10) selon l'une des revendications précédentes, **caractérisé par** un système de changement rapide (90) destiné à être accouplé à la flèche (210) du véhicule (200).

9. Véhicule (200) comportant une flèche (210) et un adaptateur (10) fixé à celle-ci selon l'une des revendications précédentes.

10. Véhicule (200) selon la revendication 9, **caractérisé en ce que** le véhicule (200) est un char.
